# EUROPÄISCHE PATENTSCHRIFT

(11) **EP 0 031 902 B1**
(45) Veröffentlichungstag und Bekanntmachung des Hinweises auf die Patenterteilung: **29.12.1982**
(21) Anmeldenummer: 80107557.3
(22) Anmeldetag: 03.12.1980
(51) Int. Cl.: B01F 5/24, B01F 15/02, B65G 65/34

(54) **Pneumatisches Mischsilo**
Pneumatic mixing silo
Silo de mélange pneumatique

(30) Priorität: 21.01.1980 DE 3002030
(43) Veröffentlichungstag der Anmeldung: 15.07.1981
(73) Patentinhaber: KRUPP POLYSIUS AG, 59269 Beckum (DE)
(72) Erfinder: Kluger, Wolfgang, D-4730 Beckum (DE); Hüser, Heinz, D-4730 Ahlen (DE)
(74) Vertreter: Tetzner, Volkmar, Dr.-Ing. Dr. jur.

## Beschreibung

Die Erfindung betrifft ein pneumatisches Mischsilo, enthaltend einen mit Bodenbelüftung sowie wenigstens einem Gutzulauf im oberen Bereich versehenen Vorratsraum sowie einen im unteren Bereich des Silos mittig angeordneten, gleichfalls mit Bodenbelüftung versehenen Mischraum, der über in seinem unteren Bereich vorgesehene Gutdurchtrittsöffnungen mit dem Vorratsraum verbunden ist und wenigstens einen Gutauslauf aufweist.

Ein Mischsilo der vorstehend genannten Art ist beispielsweise aus der Zeitschrift »Aufbereitungstechnik«, Heft 1/1973, S. 8, bekannt. Der Mischraum wird hierbei durch eine verhältnismäßig kleine Kammer gebildet, die nach oben durch eine mit einem Entlüftungsrohr versehene konische Abdeckung abgeschlossen ist und deren Gutauslauf sich im Bereich des Bodens der Kammer befindet. Die Aufenthaltszeit des Gutes in dieser Mischkammer ist verhältnismäßig kurz; die Mischwirkung ist demgemäß nicht in allen Fällen völlig befriedigend. Bei großer Ungleichmäßigkeit des dem Mischsilo zugeführten Gutes sowie bei schwer zu mischendem Gut ist im allgeme!r.en eine weitgehende Vormischung des Gutes im Vorratsraum erforderlich. Da ferner sowohl der Gutzulauf als auch der Gutauslauf im unteren Bereich der Mischkammer vorgesehen sind, besteht die Gefahr, daß nicht nicht ausreichend durchmischte Strähnen des Gutes vom Gutzulauf unmittelbar in den Gutauslauf gelangen.

Diesen Nachteil besitzt auch ein weiteres bekanntes Mischsilo (DE-A-2 657 597), bei dem der zentral im unteren Teil des Vorratsraumes befindliche Mischraum über in seinem unteren Bereich befindliche Gutdurchtrittsöffnungen mit dem Vorratsraum in Verbindung steht und mit einer den Gutauslauf bildenden Entspannungskammer einerseits über zum Gutdurchtritt dienende Öffnungen im unteren Bereich des Mischraumes und andererseits über zum Luftdurchtritt dienende Öffnungen nahe der Decke des Mischraumes verbunden ist. Angesichts der etwa gleichen Höhenlage von Gutzulauf und Gutauslauf besteht damit auch bei diesem bekannten Mischsilo die Gefahr, daß einzelne Gutpartieren den Mischraum zu rasch durchsetzen und nicht die erforderliche Homogenisierung erfahren.

Mit diesem Nachteil ist schließlich auch ein weiteres bekanntes Mischsilo (DE-A-2 724 928) behaftet, das im unteren Bereich des Siloraumes mit Abstand unter einer Kegelhaube eine Homogenisierkammer enthält, der das Gut über Dosierorgane etwa auf halber Höhe der Homogenisierkammer zugeführt wird und aus der es entweder über einen gleichfalls auf etwa halber Höhe der Kammer unterhalb der Zulauföffnungen und dicht unter dem Materialspiegel befindlichen Gutablauf oder über einen im Bodenbereich der Homogenisierkammer als Bypass vorgesehenen weiteren Gutablauf abgezogen wird. Da sich auch hier Gutzulauf und Gutauslauf der Homogenisierkammer auf etwa gleicher Höhe befinden, besteht die Gefahr, daß gerade in die Homogenisierkammer eingeführte Gutsträhnen sogleich durch den dicht unter den Zulauföffnungen befindlichen GutablaJf wieder abgezogen werden, ohne zuvor eine atsreichende Homogenisierbewegung innerhalb der Homogenisierkammer zu erfahren. Nachteilig ist bei diesem bekannten Mischsilo weiterhin der verhältnismäßig komplizierte Aufbau und der beträchtliche Raumbedarf.

Der Erfindung liegt daher die Aufgabe zugrunde, unter Vermeidung dieser Mängel ein Mischsilo der eingangs genannten Art so auszubilden, daß eine wesentliche Verbesserung der Mischwirkung erzielt wird und auch bei starker Inhomogenität und/oder schwerer Mischbarkeit des Gutes eine ausgezeichnete Mischwirkung erreicht wird.

Diese Aufgabe wird erfindungsgemäß dadurch gelöst, daß der Gutauslauf als Überlauf des Mischraumes ausgebildet ist.

Man vermeidet auf diese Weise ein Hindurchschießen einzelner Gutsträhnen aus dem Vorratsraum in den Gutauslauf des Mischraumes und gewährleistet, daß das gesamte aus dem Vorratsraum in den Mischraum übertretende Gut an einer intensiven Durchmischung innerhalb des Mischraumes teilnimmt, ehe es zum Überlauf des Mischraumes und damit zum Gutauslauf gelangt.

Gemäß einer zweckmäßigen Ausgestaltung der Erfindung weist dabei der Mischraum im Bereich der Silodecke einen zur direkten Zugabe von Korrekturgut dienenden, zusätzlichen Gutzulauf auf. Dadurch ist es auf besonders einfache Weise möglich, eine gewünschte Korrektur der das Silo verlassenden Gutmischung verzögerungsfrei vorzunehmen.

In konstruktiver Hinsicht ist es ferner günstig, wenn sich die den Mischraum vom Vorratsraum trennende Wand als eine vorzugsweise zylindrische, tragende Wand über die gesamte Höhe des Silos vom Siloboden bis zur Silodecke erstreckt. Wird auf diese Weise die Silodecke mittig abgestützt, so kann die Stärke der Decke wesentlich geringer gehalten werden.

Bei einer besonders vorteilhaften Ausgestaltung des erfindungsgemäßen Mischsilos ist ferner die Höhenlage des Mischraum-Überlaufes einstellbar. Auf diese Weise läßt sich die Aufenthaltszeit des Gutes im Mischraum in weiten Grenzen beeinflussen und damit die Mischwirkung dem jeweiligen Anwendungsfall optimal anpassen. Auf diese Weise können ferner auch größere Schwankungen im Gutzulauf zum Vorratsraum bequem aufgefangen werden.

Diese und weitere Einzelheiten der Erfindung gehen aus der folgenden Beschreibung eines in der Zeichnung veranschaulichten Ausführungsbeispieles hervor.

Die Zeichnung zeigt dieses Ausführungsbeispiel des pneumatischen Mischsilos 1 in weitgehend schematischer Darstellung. Dieses Mischsilo 1 kann generell eine geeignete polygonale Querschnittsform oder - wie es im dargestellten Ausführungsbeispiel bevorzugt wird - eine etwa kreisrunde Querschnittsform besitzen. Das Mischsilo 1 enthält dabei einen im Querschnitt ringförmigen Vorratsraum 2 sowie einen mittig dazu angeordneten Mischraum 3, der in seinem unteren Bereich über Durchtrittsöffnungen 4 mit dem Vorratsraum 2 verbunden ist. Sowohl der Vorratsraum 2 als auch der Mischraum 3 sind an ihrem Boden mit üblichen Einrichtungen 5 bzw. 6 für eine Bodenbelüftung ausgestattet. Der Boden 7 des Mischraumes 3 liegt dabei vorzugsweise etwas tiefer als der Boden 8 des Vorratsraumes 2. Das Mischsilo 1 kann mit einem einzigen Gutzulauf 9 oder auch mit mehreren Gutzuläufen versehen sein, wobei jeder Gutzulauf 9 in der Silodecke 10 angeordnet ist und wobei - bei mehreren Gutzuläufen - alle Gutzuläufe gleichmäßig über die Silodecke 10 so verteilt sind, daß jeder Gutzulauf 9 in den Vorratsraum 2 mündet.

Die den Mischraum 3 vom Vorratsraum 2 trennende Wand 11 ist zweckmäßigerweise in Form einer zylindrischen, tragenden Wand ausgebildet, die sich über die gesamte Höhe des Silos 1 vom Siloboden (7, 8) bis zur Silodecke 10 erstreckt. Es ergibt sich auf diese Weise ein Mischraum 3, der in Form einer zentral im Vorratsraum 2 angeordneten, zylindrischen Silozelle ausgebildet ist; die zylindrische Wand 11 kann dabei die Silodecke 10 gleichzeitig in ihrem mittleren Bereich abstützen.

Die Silodecke 10 enthält ferner in ihrem den Mischraum 3 abdeckenden Bereich einen weiteren Gutzulauf 12, über den Korrekturgut (Pfeil 13) direkt in den Mischraum 3 eingegeben werden kann.

Von besonderer Bedeutung ist bei dieser Mischsilo-Ausführung, daß der Gutauslauf 14 des Mischsilos 1 als Überlauf des Mischraumes 3 ausgebildet ist. Die Höhenlage dieses im folgenden als Hauptauslauf bezeichneten Mischraumüberlaufes kann einstellbar ausgebildet sein, d. h. in Anpassung an die erforderlichen Betriebsbedingungen. Bei dem in der Zeichnung veranschaulichten Ausführungsbeispiel befindet sich der Hauptauslauf 14 in einer Höhenlage, die etwa ¹/₃ der Gesamthöhe des Mischsilos 1 entspricht, wobei diese Höhenlage jedoch - wie erwähnt - durchaus niedriger oder höher sein kann.

Neben dem Hauptauslauf 14 besitzt der Mischraum 3 im Bereich seines Bodens 7 noch einen zusätzlichen, zur Restentleerung dienenden Gutauslauf 15, der im folgenden Restauslauf genannt wird.

Jedem Gutauslauf, d. h. sowohl dem Hauptauslauf 14 als auch dem Restauslauf 15 ist ein Abzugsförderer zugeordnet. Diese Abzugsförderer können grundsätzlich durch jeden geeigneten Horizontalförderer gebildet werden, es bietet sich jedoch gerade bei einem pneumatischen Mischsilo an, als Abzugsförderer pneumatische Förderrinnen 16 (für den Hauptauslauf 14) und 17 (für den Restauslauf 15) vorzusehen. Diese pneumatischen Förderrinnen 16, 17 können dann in gleicher Weise wie die Bodenbelüftungseinrichtungen 5, 6 von einer gemeinsamen Belüftungsquelle her versorgt werden.

Für das Abziehen des Gutes aus dem Mischsilo 1 ist es ferner vorteilhaft, wenn die pneumatische Förderrinne 16 des Hauptauslaufes 14 zu einem Pufferbehälter 18 führt, der das Gut vor der Weiterförderung aufnimmt. Damit das vom Restauslauf 15 bzw. von dessen pneumatischer Förderrinne 17 auszutragende Restgut mit dem vom Hauptauslauf 14 bzw. von dessen pneumatischer Förderrinne 16 abgezogenen Hauptgut zusammen abgefördert werden kann, ist es bei dem beschriebenen Ausführungsbeispiel günstig, wenn die pneumatische Förderrinne 17 des Restauslaufs 15 mit dem Hauptauslauf-Abzugsförderer 16 oder mit dem diesem Förderer nachgeordneten Pufferbehälter 18 durch einen Senkrechtförderer, z. B. - wie dargestellt - durch einen Elevator 19, in Verbindung steht. Das aus dem Mischsilo 1 abgezogene Gut kann somit von einem geme'nsamen Punkt, nämlich dem Pufferbehälter 18, abgezogen werden. Die erhöhte Anordnung dieses Pufferbehälters 18 begünstigt dabei die Anordnung von Armaturen und anderen Einrichtungen für eine nicht näher veranschaulichte Weiterfördereinrichtung.

Für ein pneumatisches Mischsilo, wie dem Mischsilo 1, spielt ferner eine ausreichende und geeignete Abführung der durch die Bodenbeiüftungseinrichtungen 5, 6 zugeführten Luft eine Rolle. Das hier erläuterte Mischsilo 1 kann eine gemeinsame Entlüftung (vgl. Pfeile 20) für Vorratsraum 2 und Mischraum 3 aufweisen. Zu diesem Zweck könnte einerseits in der zylindrischen Wand 11 des Mischraumes 3 wenigstens eine Verbindungsöffnung zum Vorratsraum 2, und zwar unmittelbar unterhalb der Silodecke 10 vorgesehen sein oder es kann - wie gestrichelt bei 21 angedeutet - auf der Silodecke 10 ein gemeinsamer Entlüftungsfilter vorgesehen sein.

## Patentansprüche

1. Pneumatisches Mischsilo, enthaltend einen mit Bodenbelüftung (5) sowie wenigstens einem Gutzulauf (9) im oberen Bereich versehenen Vorratsraum (2) sowie einen im unteren Bereich des Silos (1) mittig angeordneten, gleichfalls mit Bodenbelüftung (6) versehenen Mischraum (3), der über in seinem unteren Bereich vorgesehene Gutdurchtrittsöffnungen (4) mit dem Vorratsraum (2) verbunden ist und wenigstens einen Gutauslauf aufweist, dadurch gekennzeichnet, daß der Gutauslauf (14) als Überlauf des Mischraumes (3) ausgebildet ist.

2. Mischsilo nach Anspruch 1, dadurch gekennzeichnet, daß die den Mischraum (3) vom Vorratsraum (2) trennende Wand (11) sich als vorzugsweise zylindrische, tragende Wand über die gesamte Höhe des Silos (1) vom Siloboden (7, 8) bis zur Silodecke (10) erstreckt.

3. Mischsilo nach den Ansprüchen 1 und 2, dadurch gekennzeichnet, daß der Mischraum (3) im Bereich der Silodecke (10) einen zur direkten Zugabe von Korrekturgut dienenden, zusätzlichen Gutzulauf (12) aufweist.

4. Mischsilo nach Anspruch 1, dadurch gekennzeichnet, daß die Höhenlage des als Mischraum-Überlauf ausgebildeten Gutauslaufs (14) einstellbar ist.

5. Mischsilo nach Anspruch 1, dadurch gekennzeichnet, daß der Mischraum (3) im Bereich seines Bodens einen zusätzlichen, zur Restentleerung dienenden Gutauslauf (15) aufweist.

6. Mischsilo nach Anspruch 1, dadurch gekennzeichnet, daß der Vorratsraum (2) und der Mischraum (3) eine gemeinsame Entlüftung (20) aufweisen.

7. Mischsilo nach einem der Ansprüche 1 -6, dadurch gekennzeichnet, daß jedem Gutauslauf (14, 15) ein Abzugsförderer (16, 17) zugeordnet ist.

8. Mischsilo nach Anspruch 7, dadurch gekennzeichnet, daß der Abzugsförderer des als Mischraum-Überlauf ausgebildeten Gutauslaufs (14) durch ein zu einem Pufferbehälter (18) führenden Horizontalförderer, vorzugsweise eine pneumatische Förderrinne (16) gebildet wird.

9. Mischsilo nach Anspruch 7, dadurch gekennzeichnet, daß der Abzugsförderer des zur Restentleerung dienenden Gutauslaufs (15) durch einen Horizontalförderer, vorzugsweise durch eine pneumatische Förderrinnge (17) gebildet wird.

10. Mischsilo nach den Ansprüchen 7 bis 9, dadurch gekennzeichnet, daß der Abzugsförderer (17) des zur Restentleerung dienenden Gutauslaufs (15) mit dem Abzugsförderer (16) des als Mischraum-Überlauf ausgebildeten Gutauslaufs (14) oder mit dem diesem nachgeordneten Pufferbehälter (18) durch einen Senkrechtförderer (19) in Verbindung steht.

## Claims

1. Pneumatic mixing silo containing a storage chamber (2) provided with base ventilation (5) and at least one material inlet (9) in the upper region and a mixing chamber (3) which is arranged centrally in the lower region of the silo, also provided with base ventilation (6) and connected to the storage chamber (2) via openings (4) in its lower region for the material to pass through and has at least one material outlet, characterised in that the material outlet (14) is constructed as an overflow from the mixing chamber (3).

2. Mixing silo as claimed in claim 1, characterised in that the wall (11) separating the mixing chamber (3) form the storage chamber (2) extends as a preferably cylindrical load-bearing wall over the entire height of the silo (1) from the silo base (7, 8) to the silo cover (10).

3. Mixing silo as claimed in claims 1 and 2, characterised in that the mixing chamber (3) has an additional material inlet (12) in the region of the silo cover (10) which serves for direct supply of correcting material.

4. Mixing silo as claimed in claim 1, characterised in that the height of the material outlet (14) constructed as an overflow from the mixing chamber can be adjusted.

5. Mixing silo as claimed in claim 1, characterised in that the mixing chamber (3) has an additional material c atlet (15) in the region of its base which serves to discharge the residual material.

6. Mixing silo as claimed in claim 1, characterised in that the storage chamber (2) and the mixing chamber (3) have a common air vent (20).

7. Mixing silo as claimed in any one of claims 1 to 6, characterised in that a discharge conveyor (16, 17) is associated with each material outlet (14, 15).

8. Mixing silo as claimed in claim 7, characterised in that the discharge conveyor of the material outlet (14) constructed as an overflow from the mixing chamber is formed by a horizontal conveyor, preferably a pneumatic conveyor chute (16), leading to a buffer tank (18).

9. Mixing silo as claimed in claim 7, characterised in that the discharge conveyor of the material outlet (15) serving for discharge of the residual material is formed by a horizontal conveyor, preferably a pneumatic conveyor chute (17).

10. Mixing silo as claimed in claims 7 to 9, characterised in that the discharge conveyor (17) of the material outlet (15) serving for discharge of the residual material is connected to the discharge conveyor (16) of the material outlet (14) constructed as an overflow from the mixing chamber or to the buffer tank (18) arranged after it by a vertical conveyor (19).

## Revendications

1. Silo mélangeur pneumatique comprenant un volume de stockage (2) à ventilation par le fond (5) et à moins une arrivée de la matière (9) située dans sa partie haute, ainsi qu'un volume de mélange (3) disposé centralement au bas du silo (1) et équipé également d'une ventilation par le fond (6), ce volume de mélange (3) communiquant avec le volume de stockage (2) par des ouvertures de passage de la matière (4) qui sont situées dans sa partie basse et comportant au moins une sortie de la matière, silo caractérisé en ce que la sortie de la matière (4) est conformée en déversoir de trop-plein du volume de mélange (3).

2. Silo mélangeur selon la revendication 1, caractérisé en ce que la cloison (11) qui sépare le volume de mélange (3) du volume de stockage (2) consiste en une paroi porteuse, de préférence cylindrique, qui se prolonge sur la hauteur totale du silo (1), du fond (7, 8) au toit (10).

3. Silo mélangeur selon l'une des revendications 1 et 2, caractérisé en ce que le volume de mélange (3) comporte une arrivée auxiliaire (12) située au niveau du toit (10) et destinée à l'introduction directe de matière de correction.

4. Silo mélangeur selon la revendication 1, caractérisé en ce que le niveau de la sortie de la matière (14), qui est conformée en déversoir de trop-plein du volume de mélange, est réglable.

5. Silo mélangeur selon la revendication 1, caractérisé en ce que le volume de mélange (3) comporte à proximité du fond une sortie auxiliaire (15) servant à vider les restes.

6. Silo mélangeur selon la revendication 1, caractérisé en ce que le volume de stockage (2) et le volume de mélange (3) comportent une purge commune (20).

7. Silo mélangeur selon l'une quelconque des revendications 1 à 6, caractérisé en ce que chaque sortie de la matière (14, 15) est équipée d'un transporteur de décharge (16, 17).

8. Silo mélangeur selon la revendication 7, caractérisé en ce que le transporteur de décharge de la sortie (14) conformée en déversoir de trop-plein du volume de mélange est formé d'un transporteur horizontal, de préférence d'une cunette pneumatique de transport (16) qui mène à une enceinte intermédiaire (18).

9. Silo mélangeur selon la revendication 7, caractérisé en ce que le transporteur de décharge de la sortie (15) servant à vider les restes de la matière consiste en un transporteur horizontal, de préférence en une cunette pneumatique de transport (17).

10. Silo mélangeur selon l'une quelconque des revendications 7 à 9, caractérisé en ce que le transporteur (17) de décharge de la sortie (15) servant à vider les restes de la matière communique par un transporteur vertical (19) avec le transporteur (16) de décharge de la sortie (14) conformée en déversoir de trop-plein du volume de mélange ou avec l'enceinte intermédiaire (18) disposée en aval de cette dernière sortie.
